# EUROPÄISCHE PATENTSCHRIFT

(11) **EP 3 581 751 B1**
(45) Veröffentlichungstag und Bekanntmachung des Hinweises auf die Patenterteilung: **11.11.2020**
(21) Anmeldenummer: 19179784.4
(22) Anmeldetag: 12.06.2019
(51) Int. Cl.: E06B 3/30

(54) **RAHMEN MIT VORSATZSCHALE UND PROFILSYSTEM ZU DESSEN HERSTELLUNG**
FRAME WITH A FACING SHELL AND METHOD FOR PRODUCING THE SAME
CADRE POURVU DE PANNEAU DE PAREMENT ET SYSTÈME DE PROFILÉS DESTINÉ À SA FABRICATION

(30) Priorität: 14.06.2018 EP 18177864
(43) Veröffentlichungstag der Anmeldung: 18.12.2019
(73) Patentinhaber: Profine GmbH, 53840 Troisdorf (DE)
(72) Erfinder: Schreder, Gerhard, 4841 Ungenach (AT); Simon, Frank, 66507 Reifenberg (DE); Speiser, Leonhard, 4632 Pichl / Wels (AT)
(74) Vertreter: profine Patent

(56) Entgegenhaltungen:
- EP-A2- 1 207 264
- DE-U- 7 407 107

## Beschreibung

Die Erfindung betrifft einen aus Rahmenprofilen zusammengesetzten Rahmen für ein Fenster oder eine Tür mit einer Vorsatzschale aus Vorsatzprofilen, wobei die Vorsatzprofile insbesondere aus Aluminium bestehen.

### Technisches Gebiet

Kunststoff hat sich als Werkstoff für Rahmenprofile zur Herstellung von Fenstern und Türen wegen der rationellen Weiterverarbeitung und Langlebigkeit der Produkte in vielen Märkten durchgesetzt. Der weit überwiegende Anteil dieser KunststoffProfile wird aus PVC-U extrudiert, wobei die Dichtungen aus PVC-P oder TPE nach Möglichkeit entweder mit coextrudiert oder - noch häufiger - im sogenannten Post-Coextrusionsverfahren (PCE-Verfahren) anextrudiert werden. Sowohl coextrudierte als auch post-coextrudierte Dichtungen können in der Regel bei Kunststoffprofilen in Gehrungsbereich mit verschweißt werden, was für die rationelle Weiterverarbeitung von großer Bedeutung ist.

Die Verwendung von Vorsatzschalen aus Aluminiumprofilen ist sowohl bei Holz- als auch bei Kunststofffenstern allgemein bekannt. Die Verkleidung von Kunststoffprofilen mit Aluminiumschalen erfolgt in erster Linie aus ästhetischen Gründen, wobei die Aluminiumschalen in unterschiedlichen Farben eloxiert, lackiert oder anderweitig beschichtet werden können. Üblicherweise sind die Systeme so konstruiert, dass die gleichen Hauptprofile dabei sowohl mit als auch ohne Vorsatzschalen verwendet werden können.

### Stand der Technik

Aus der EP 0 517 057 A2 ist ein Profilsystem mit Rahmenprofilen aus Kunststoff und Vorsatzprofilen aus Aluminium bekannt, bei dem die Blendrahmen und die Flügelrahmen nach dem Verschweißen zunächst auf der Außensichtfläche mit knopfförmigen Haltern versehen werden, auf die anschließend die Aluminium-Verschalung aufgeklipst wird. Ein Nachteil dieses Profilsystems liegt darin, dass sich die Bautiefe der Rahmen durch die Vorsatzschalen zwangsläufig erheblich vergrößert und damit die Gestaltungsfreiheit eingeschränkt wird.

Bei dem aus der EP 1 022 423 A2 bekannten Profilsystem werden ein spezielles Kunststoff-Rahmenprofil und ein Aluminium-Vorsatzschalenprofil verwendet, die jeweils eine nutförmige Hinterschneidung aufweisen, die zusammen eine Aufnahmenut für eine spezielle Verglasungsdichtung bilden. Derartige Profilsysteme haben allerdings den Nachteil, dass spezielle Flügelrahmenprofile verwendet werden müssen, deren Herstellung sehr hohe Investitionen erfordert. Zudem sind bei dieser Konstruktion keine post-coextrudierten Dichtungen (PCE-Dichtungen) möglich.

Aus der DE 10 2005 036 240 A1 ist ein gattungsgemäßes Profilsystem bzw. ein gattungsgemäßer Rahmen mit abgerundet verlaufendem Sichtflächenbereich des Rahmenprofils bekannt, bei dem die Vorsatzschalenprofile für den Flügelrahmen entweder eine gesonderte Dichtung aufweisen oder am Ende des oberen abgerundet verlaufenden Bereichs des Überschlags des Rahmenprofils hinter eine spezielle Dichtung geklemmt werden. Auch diese Konstruktion benötigt spezielle Dichtungen, die nicht im PCE-Verfahren hergestellt werden können.

Aus der DE 74 07 107 U1 (Fig. 1) und der EP 2 360 342 B1 (Fig. 5) sind jeweils Flügelrahmen aus Kunststoffprofilen bekannt, bei denen sehr einfach gestaltete Vorsatzschalenprofile eingesetzt werden, die im Querschnitt betrachtet an ihren Enden Abkantungen bzw. nasen- oder hakenförmige Vorsprünge aufweisen, die im unteren Bereich die außenseitige Profilwandung des Rahmenprofils umgreifen, an der anderen Seite (oben) hinter die Oberkante des außenliegenden Rahmenüberschlags haken und dabei hinter die Verglasungs- bzw. äußere Anschlagdichtung des Rahmenprofils greifen. Diese gattungsgemäßen Konstruktionen sind sehr einfach gestaltet und ermöglichen die Konstruktion auch sehr flacher Vorsatzschalen. Sie weisen jedoch den Nachteil auf, nur geringe Toleranzen bei den Kunststoff- und Vorsatzschalenprofilen aufnehmen zu können, da bei größeren Abweichungen der Maße das Aufklipsen der Vorsatzschalen entweder zu schwergängig ist oder die Vorsatzschalen zu locker sitzen. Diese Konstruktionen weisen weiterhin den Nachteil auf, eine spezielle Verglasungs- bzw. äußere Anschlagdichtung zu benötigen, da bei Standard-PCE-Dichtungen das Hinterhaken der Vorsatzschale an der Oberkante des außenliegenden Rahmenüberschlags nicht ohne weiteres möglich ist.

Aus der EP 1 207 264 A2 ist ein Verfahren zum Befestigen von Vorsatzschalen auf ein Grundprofil bekannt, bei dem eine in eine Nut des Grundprofils eingesetzte, über die Länge des Profils verlaufende Klemmdichtung zur Befestigung der Vorsatzschale dient. Dieses bedingt zum einen spezielle Grundprofile mit einer speziellen Nut, so dass diese Grundprofile nur zusammen mit den Vorsatzschalen verwendbar sind. Zum anderen müssen diese Klemmdichtungen eine erhebliche Steifigkeit aufweisen, um eine ausreichende Klemmwirkung zu erzeugen, so dass sie nur schwer in die Nut der Grundprofile eingesetzt werden können.

### Aufgabe

Aufgabe der vorliegenden Erfindung ist es daher, ein Profilsystem bzw. einen zusammengesetzten Rahmen mit einer Vorsatzschale zur Verfügung zu stellen, das diese Nachteile vermeidet.

### Darstellung der Erfindung

Die Erfindung löst diese Aufgabe durch einen aus Rahmenprofilen zusammengesetzten Rahmen gemäß Anspruch 1 bzw. ein System gemäß Anspruch 13, bevorzugt in Verbindung mit einem oder mehreren der Merkmale der Unteransprüche 2 bis 12.

Die Rahmenprofile bestehen aus Hart-PVC (PVC-U) und werden im Gehrungsbereich miteinander verschweißt. Dementsprechend sind die erfindungsgemäß eingesetzten Rahmen aus im Gehrungsbereich miteinander verschweißten Rahmenprofilen aus Hart-PVC (PVC-U) zusammengesetzt. Bevorzugt werden herkömmliche Rahmenprofile verwendet, die sowohl mit als auch ohne die erfindungsgemäß verwendete Vorsatzschale zu Kunststoff-Flügelrahmen bzw. Kunststoff-Blendrahmen verarbeitet werden können.

Die erfindungsgemäß verwendeten Rahmenprofile aus PVC weisen eine Außensichtfläche, einen Falzbereich und einen äußeren, den Falzbereich begrenzenden Überschlag auf. Ein daraus gefertigter Rahmen entspricht somit bevorzugt dem üblichen Stand der Technik und kann herkömmlich verglast werden.

Nach einer besonders bevorzugten Ausführungsform der Erfindung weisen die verwendeten Rahmenprofile eine bei der Extrusion des Rahmenprofils coextrudierte oder im PCE-Verfahren post-coextrudierte Dichtung auf, so dass sie beim Verschweißen der PVC-Rahmenprofile im Gehrungsbereich miteinander verschweißt werden können. Soweit der Rahmen verglast wird, stellt diese Dichtung die äußere Verglasungsdichtung dar. Soweit der Rahmen, insbesondere bei einem Blendrahmen, nicht verglast wird, stellt diese Dichtung insbesondere die äußere Anschlagdichtung dar.

Das PCE-Verfahren zu Herstellung von Dichtungen für KunststoffProfile für Fenster und Türen ist beispielsweise aus der EP 0 290 536 B1 bekannt und hat sich im Markt für Kunststoffprofile für Fenster und Türen allgemein durchgesetzt.

Grundsätzlich kann die eingesetzte Dichtung aber auch nachträglich in eine Dichtungsaufnahmenut des Überschlages des Rahmenprofils eingerollt oder eingezogen werden. Die Vorteile der vorliegenden Erfindung werden aber am besten genutzt, wenn die erfindungsgemäße Dichtung im Überschlag der Rahmenprofile mit den Rahmenprofilen coextrudiert oder post-coextrudiert werden.

Die erfindungsgemäß eingesetzten Rahmenprofile weisen - wie im Stand der Technik üblich - einen Überschlag auf der Außenseite auf, der - im Querschnitt betrachtet - im oberen Sichtflächenbereich zur Verglasungsebene A geneigt ist, also z.B. horizontal verläuft, insbesondere aber schräg im Winkel α von z.B. 95 bis 175 °, wie beispielsweise aus der EP 1 923 532 A2 bekannt, verläuft, oder einen entsprechend gestuft oder abgerundet verlaufenden oberen Sichtflächenbereich aufweist, wie er beispielsweise aus der DE 10 2005 036 240 A1 bekannt ist.

Die erfindungsgemäß eingesetzten Vorsatzprofile, bevorzugt aus Aluminium oder anderen metallischen Werkstoffen, weisen insbesondere in ihrem Überdeckungsbereich eine Hinterschneidung auf. Als Überdeckungsbereich der Vorsatzprofile wird in dieser Anmeldung - im Querschnitt betrachtet - derjenige zur Verglasung weisende Bereich der Vorsatzschale bezeichnet, der den oberen, zur Verglasungsebene geneigten Sichtflächenbereich des Überschlags der Rahmenprofile vollständig überdeckt. Nach einer bevorzugten Ausführungsform der Erfindung überragt dieser Überdeckungsbereich der Vorsatzprofile den Überschlag der Rahmenprofile in Richtung der Verglasungsebene um einige Zehntel bis einige Millimeter und drückt dabei auf den oberen Bereich der Dichtung des Überschlags, so dass ein etwaiger Spalt zwischen der Vorsatzschale und dem Rahmen an dieser Stelle zuverlässig abgedichtet wird.

Kern der vorliegenden Erfindung ist der Einsatz von elastisch, insbesondere federelastisch verformbaren Befestigungsmitteln, die auf den - im Querschnitt betrachtet - oberen, zur Verglasungsebene geneigten Sichtflächenbereichen der Überschläge der Rahmenprofile befestigt werden, bei der Montage der Vorsatzprofile hinter die Hinterschneidungen der Vorsatzprofile zurückfedern und damit eine formschlüssige Befestigung der Vorsatzprofile auf den Rahmenprofilen ermöglichen.

Bevorzugt verläuft der Überdeckungsbereich der Vorsatzprofile auf ihrer - im montierten Zustand normalerweise nicht sichtbaren - Innenseite an dem zur Verglasungsebene weisenden Ende in einen Winkel β < 90 Grad zur Verglasungsebene aus. Hierdurch wird erreicht, dass die Vorsatzschale beim Aufbringen auf das Rahmenprofil eine schräge Ebene bildet, die die insbesondere federelastisch verformbaren Befestigungsmittel stauchen, bis letztere hinter die Hinterschneidung zurückfedern können.

In einer ersten Ausführungsform der Erfindung werden als elastisch verformbare Befestigungsmittel bevorzugt runde Hülsen, beispielsweise aus Metall, verwendet, in die eine Spiralfeder und ein kurzer Stift eingesetzt sind. Am oberen Ende der Hülse weist diese bevorzugt einen überkragenden Bereich auf, so dass verhindert wird, dass die Hülse zu tief in die Bohrung eingedrückt wird. Der Stift ragt im unbelasteten Zustand einige Millimeter aus der Hülse heraus, kann aber durch Überwindung der Federkraft leicht in die Hülse eingeschoben werden.

Nach einer alternativen Ausführungsform der Erfindung wird als elastisch verformbares Befestigungsmittel ein entsprechend geformter Stopfen aus gummielastischem Material, hergestellt beispielsweise im Spritzgussverfahren aus TPE, eingesetzt. Dieser Stopfen weist bevorzugt an einem Ende einen zylinderförmigen Bereich auf, mit dem der Stopfen in ein insbesondere gebohrtes Loch im Bereich des Überschlags der Rahmenprofile eingesetzt wird. Am oberen Ende des Stopfens weist dieser bevorzugt einen überkragenden Bereich auf, so dass verhindert wird, dass der Stopfen zu tief in die Bohrung eingedrückt wird.

Soweit nach einer bevorzugten Ausführung der Erfindung der überkragende Bereich des Stopfens einen zur Außenseite gerichteten schrägen Bereich aufweist, kann die Vorsatzschale leicht unter entsprechender Kompression des gummielastischen Materials des Stopfens über diesen hinweggeschoben werden, wobei der entsprechend komprimierte Stopfen nach vollständigem Überstülpen des Vorsatzprofils hinter die Hinterschneidung des Vorsatzprofils zurückfedert und dementsprechend eine formschlüssige Verankerung der Vorsatzschale auf dem Rahmenprofil bewirkt.

Nach einer dritten alternativen Ausführungsform der Erfindung werden als elastisch verformbare Befestigungsmittel aus Metall und/oder Kunststoff, besonders bevorzugt aus dünnem Federstahl o. dgl. gestanzte Teile verwendet, die zum einen einen beispielsweise hülsenförmigen Befestigungsbereich und einen damit verbundenen blattförmigen Federbereich aufweisen. Solche aus Metall gestanzte oder aus Kunststoff geformte Teile sind ausgesprochen preisgünstig in der Herstellung und können - soweit der Befestigungsbereich hülsenförmig ausgeführt wird, leicht in die Bohrungen im Überschlag der Rahmenprofile eingesetzt werden. Am oberen Ende des Befestigungsbereichs weist dieser bevorzugt einen überkragenden Bereich auf, so dass verhindert wird, dass der Befestigungsbereich zu tief in die Bohrung eingedrückt wird. Soweit der blattförmige Federbereich nach einer bevorzugten Ausführungsform der Erfindung im schrägen Winkel von dem Befestigungsbereich absteht, ist wiederum gewährleistet, dass einerseits die Montage der Vorsatzprofile durch einfaches Aufschieben auf den Überschlag des Rahmenprofils unter gleichzeitiger elastischer Verformung des blattförmigen Federbereichs erfolgt, bei Erreichen der Endposition des Vorsatzprofils der blattförmige Federbereich hinter die Hinterschneidung der Vorsatzprofile zurückspringt und damit eine formschlüssige Befestigung der Vorsatzprofile auf den Rahmenprofilen bewirkt.

Wie bereits vorstehend erläutert, weisen die oberen, zur Verglasungsebene geneigten, insbesondere schräg bzw. gestuft bzw. abgerundet verlaufenden Sichtflächenbereiche der Rahmenprofile Bohrungen auf, in die die erfindungsgemäß eingesetzten insbesondere federelastisch verformbaren Befestigungsmittel eingesetzt sind. Es hat sich als zweckmäßig erwiesen, wenn diese Bohrungen - in Richtung der Längserstreckung der Profile gesehen - im Abstand von 50 bis 500 mm angeordnet sind. Der gewünschte Abstand kann im Zweifel durch einfache Versuche ermittelt werden.

Das im Querschnitt dem Überdeckungsbereich gegenüberliegende Ende der Vorsatzprofile weist bevorzugt eine Abkantung bzw. einen hakenförmige Vorsprung o.dgl. auf, mit dem das Vorsatzprofil im montierten Zustand im unteren Bereich z.B. die außenseitige Profilwandung des Rahmenprofils formschlüssig umgreift.

Zur Montage der Vorsatzprofile auf den im Gehrungsbereich bereits verschweißten Rahmen werden diese nach einem bevorzugten Verfahren zunächst mit ihrem dem Überdeckungsbereich gegenüberliegende Ende so an die untere Kante der Profilwandung des jeweiligen Rahmenprofils angesetzt, dass diese formschlüssig umfasst wird. Anschließend wird das Vorsatzprofil mit einer Dreh- bzw. Schwenkbewegung auf das Rahmenprofil gesetzt, wobei die obere Kante und/oder die Innenseite des Überdeckungsbereichs des Vorsatzprofils die elastisch verformbaren Befestigungsmittel elastisch verformt, bis bei Erreichen der Endposition des Vorsatzprofils die Befestigungsmittel hinter die Hinterschneidung der Vorsatzprofile zurückspringt und damit eine formschlüssige Befestigung der Vorsatzprofile auf den Rahmenprofilen bewirkt.

Die erfindungsgemäßen aus Rahmenprofilen zusammengesetzten Rahmen für ein Fenster oder eine Tür können als Flügel- und/oder als Blendrahmen ausgestaltet und auch mit handelsüblichen Vorsatzschalen kombiniert werden. Sie ermöglichen eine freie, insbesondere auch eine schlanke und flache Gestaltung der Vorsatzprofile, können erhebliche Toleranzen ausgleichen und ermöglichen eine sehr einfache und effiziente Montage. Vor allem aber können die PVC-Rahmenprofile mit üblichen Standard-PCE-Dichtungen ausgestattet werden, ohne dass es einer Anpassung der Dichtungen beim Einsatz der Vorsatzschalen bedarf. Selbstverständlich können gemäß der vorliegenden Erfindung die aus Rahmenprofilen zusammengesetzten Rahmen für ein Fenster oder eine Tür auch Pfosten- und Stulpprofile umfassen, die mittels der erfindungsgemäß eingesetzten Befestigungsmittel mit Vorsatzschalen versehen werden.

### Kurze Beschreibung der Zeichnung

Die Erfindung wird nachfolgend anhand eines Ausführungsbeispiels sowie der Zeichnung näher erläutert. Es zeigen dabei:
- Fig. 1: einen Querschnitt durch ein erfindungsgemäßes Fenster im unteren horizontalen Bereich;
- Fig. 2-4: drei alternative Ausführungsformen der erfindungsgemäß eingesetzten elastisch verformbaren Befestigungsmittel; dargestellt ist jeweils nur der Überschlagsbereich des Flügelrahmenprofils;
- Fig. 5: ein hülsenförmiges Befestigungsmittel mit blattförmigem Federbereich gemäß Fig. 4 in perspektivischer Ansicht.

### Wege zur Ausführung der Erfindung

In Fig. 1 ist eine erste Ausführungsform der Erfindung im Querschnitt dargestellt. Das dargestellte Fenster 4 weist einen Blendrahmen sowie einen als Flügelrahmen ausgeführten erfindungsgemäßen Rahmen 2 auf. Der Flügelrahmen ist dabei aus handelsüblichen Kunststoff-Profilen, die aus Hart-PVC (PVC-U) extrudiert, im Gehrungsbereich unter 45 Grad abgelängt und miteinander verschweißt sind, zusammengesetzt worden. Der in Fig. 1 dargestellte Blendrahmen weist handelsübliche Vorsatzschalen auf, es wäre jedoch ebenfalls möglich, die Vorsatzschalen des Blendrahmens entsprechend der Erfindung auszuführen.

Der eingesetzte handelsübliche Flügelrahmen in Fig. 1 weist auf seiner Außenseite einen Überschlag 9 auf, der - wie im Stand der Technik üblich - als Hohlkammer den Falzbereich 8 zur Außenseite hin begrenzt und über die post-coextrudierte Dichtung 12 die Verglasung 10 von außen abstützt. Von der Innenseite wird die Verglasung 10 - wie im Stand der Technik üblich - durch eine entsprechende Glasleiste gehalten.

In Fig. 1 ist die Verglasungsebene mit "A" gekennzeichnet. Der Überschlag 9 verläuft im dargestellten Ausführungsbeispiel im oberen Sichtflächenbereich 11 im Winkel α von 105 ° zur Verglasungsebene A, d. h. er fällt mit einer Schräge von 15 ° gegenüber der Waagerechten nach außen ab. Alternativ kann dieser obere Sichtflächenbereich 11 der Außensichtfläche 7 des Rahmenprofils auch gestuft oder abgerundet verlaufen, wie beispielsweise entsprechend der DE 10 2005 036 240 A1.

Der Sichtflächenbereich 11 weist - wie in den Fig. 1 bis 4 zu erkennen, Bohrungen auf, die im dargestellten Ausführungsbeispiel in Längserstreckung des Rahmenprofils 1 einen Abstand von 100 mm aufweisen. Der Durchmesser dieser Bohrungen beträgt in den dargestellten Ausführungsbeispielen 5 mm und ist dem Außendurchmesser der Befestigungsbereiche 21 der Befestigungsmittel 17, 17',17" angepasst.

Die Vorsatzprofile 6 bilden die Vorsatzschale 5 und weisen in ihrem unteren Bereich eine Abkantung auf, deren Maße einer unteren vorstehenden Kante der Außenwandung des Rahmenprofils 1 angepasst sind, so dass im montierten Zustand die Abkantung der Vorsatzschale 5 diesen vorstehenden Bereich der Außenwandung des Rahmenprofils 1 umgreift. Am gegenüberliegenden Ende - im Querschnitt betrachtet - weist die Vorsatzschale 5 einen im dargestellten Beispiel nahezu horizontal verlaufenden, zur Verglasung 10 weisenden Überdeckungsbereich 15 auf, der den oberen Sichtflächenbereich 11 des Rahmenprofils 1 vollständig überdeckt. Auf der im montierten Zustand nicht sichtbaren Innenseite 14 der Vorsatzschale 5 weist die Vorsatzschale 5 eine Hinterschneidung 16 auf (Fig. 2 und 3), hinter die bei der Montage der Vorsatzschalenprofile 6 die Befestigungsmittel 17, 17',17" hintergreifen können.

Wie insbesondere in den Fig. 2 bis 4 ersichtlich, überragt in den dargestellten Beispielen der Überdeckungsbereich 15 der Vorsatzprofile 6 den Überschlag 9 der Rahmenprofile 1 in Richtung auf die Verglasung 10 um ca. 1 mm. Er drückt dabei mit einer gewissen Vorspannung auf den, in den Fig. 1-4 oben liegenden Bereich der PCE-Dichtung 12. Zugleich ist aus den Fig. 1 bis 4 ersichtlich, dass die PCE-Dichtung 12 den Überschlag 9 im oberen Bereich um einige Millimeter überragt. Dieser Bereich wird beim Verglasen nach außen in Richtung auf den Überschlag 9 und die Spitze des Überdeckungsbereichs 15 der Vorsatzschale 5 gedrückt, so dass eine zuverlässige Abdichtung der Vorsatzschale 5 erreicht wird.

Mit dem in Fig. 2 als Ausschnitt dargestellten Überschlag 9 des Rahmenprofils 1 wird eine erste Ausführungsform der Erfindung vergrößert dargestellt. Als federelastisch verformbares Befestigungsmittel 17 wird hier eine im Wesentlichen aus der hülsenförmige Halterung 18, einer darin eingesetzten Schraubenfeder 19 und einem die Hülse nach oben überragenden zylinderförmigen Stift bestehende Vorrichtung eingesetzt. Ähnlich dem Mechanismus eines Kugelschreibers wird beim Aufsetzen der Vorsatzprofile 6 dieser Stift unter elastischer Verformung der Schraubenfeder 19 in die Halterung 18 gedrückt. Der Stift kann nach vollständigem Aufsetzen des Vorsatzprofils 6 entsprechend zurückfedern und hinter die Hinterschneidung 16 des Vorsatzprofils 6 greifen.

Bei dem in Fig. 3 dargestellten alternativen Ausführungsbeispiel wird als elastisch verformbares Befestigungsmittel 17' ein gummielastisches Material eingesetzt, das im unteren Bereich einen etwa zylinderförmigen Halterungsbereich aufweist, der in die entsprechende Bohrung 22 des Überschlags 9 des Rahmenprofils 1 gesteckt wird. Im Bereich des oberen, schräg verlaufenden Sichtflächenbereich 11 des Überschlags 9 überkragt dieses Formteil den Befestigungsbereich mit einer nach außen schräg abfallenden Fläche. Zusammen mit der im Winkel β =75 °gegenüber der Verglasungsebene A verlaufenden Innenseite 14 des Vorsatzprofils 6 können die Vorsatzprofile 6 somit leicht über das Befestigungsmittel 17' geschoben werden, bis der entsprechend komprimierte überkragende Bereich des Befestigungsmittels 17' hinter die Hinterschneidung 16 zurückfedert.

In Fig. 4 und 5 ist ein weiteres Ausführungsbeispiel der vorliegenden Erfindung dargestellt. In diesem Ausführungsbeispiel wird ein aus dünnem Federstahl gefertigtes, im Wesentlichen aus einem hülsenförmigen Befestigungsbereich 21 und einem davon schräg abstehenden blattförmigen Federbereich 20 bestehendes Befestigungsteil als Befestigungsmittel 17" eingesetzt. Dieses wird klemmend in die Bohrung 22 eingeschoben, so dass der blattförmige Federbereich 20 im schrägen Winkel zur Verglasung 10 zeigend über den oberen schrägverlaufenden Sichtflächenbereich 11 des Überschlags 9 absteht. Die Montage der Vorsatzprofile 6 erfolgt analog den in Fig. 2 und 3 dargestellten Beispielen, indem die Vorsatzprofile 6 zunächst im unteren Bereich um die überstehende Kante der Außensichtfläche des Rahmenprofils 1 (Fig. 1) geschoben und dann mit einer Drehbewegung mit dem Überdeckungsbereich 15 über das Befestigungsmittel 17" gestülpt werden, bis in der Endposition der blattförmige Federbereich 20 hinter die Hinterschneidung 16 des Vorsatzprofils 6 zurückfedert.

### Legende

- 1: Rahmenprofil
- 2: Rahmen
- 3: entfällt
- 4: Fenster
- 5: Vorsatzschale
- 6: Vorsatzprofil
- 7: Außensichtfläche (Rahmenprofil)
- 8: Falzbereich
- 9: Überschlag
- 10: Verglasung
- 11: oberer, zur Verglasungsebene A geneigter Sichtflächenbereich (Überschlag)
- 12: Dichtung
- 13: Außensichtfläche (Vorsatzprofile)
- 14: Innenseite
- 15: Überdeckungsbereich (Vorsatzprofile)
- 16: Hinterschneidung (Vorsatzprofile)
- 17 ,17',17": Befestigungsmittel
- 18: Halterung
- 19: Schraubenfeder
- 20: blattförmiger Federbereich
- 21: Befestigungsbereich
- 22: Bohrung
- A: Verglasungsebene
- α: Winkel
- β: Winkel

## Patentansprüche

1. Aus Rahmenprofilen (1) zusammengesetzter Rahmen (2) für ein Fenster (4) oder eine Tür mit einer Vorsatzschale (5) aus Vorsatzprofilen (6), wobei
- das Fenster (4) bzw. die Tür zur Aufnahme einer eine Verglasungsebene A definierenden Verglasung (10) eingerichtet ist,
- die Rahmenprofile (1) aus Hart-PVC (PVC-U) extrudiert und im Gehrungsbereich miteinander zu dem Rahmen (2) verschweißt sind,
- die Rahmenprofile (1) eine Außensichtfläche (7), einen Falzbereich (8) und einen äußeren, den Falzbereich (8) begrenzenden Überschlag (9) aufweisen;
- der Überschlag (9) der Rahmenprofile (1) einen - im Querschnitt betrachtet - zur Verglasungsebene A geneigten oberen Sichtflächenbereich (11) sowie eine Dichtung (12) aufweist;
- die Vorsatzprofile (6) eine Außensichtfläche (13) und eine Innenseite (14) aufweisen,
- die Vorsatzprofile im montierten Zustand die Außensichtflächen (7) der Rahmenprofile (1) wenigstens teilweise und die zur Verglasungsebene A geneigten oberen Sichtflächenbereiche (11) vollständig überdecken,
- die Vorsatzprofile (6) auf ihren Innenseiten (14) eine Hinterschneidung (16) aufweisen,
**gekennzeichnet durch** Bohrungen (22) auf den oberen Sichtflächenbereichen (11) der Überschläge (9) der Rahmenprofile (1), in die verformbare Befestigungsmittel (17,17',17") eingesetzt sind, die bei montierten Vorsatzprofilen (6) hinter die Hinterschneidungen (16) der Vorsatzprofile (6) ragen und damit eine formschlüssige Befestigung der Vorsatzprofile (6) auf den Rahmenprofilen (1) bewirken.

2. Rahmen nach Anspruch 1, **dadurch gekennzeichnet, dass** die Falzbereiche (8) der Rahmenprofile (1) einen umlaufenden Aufnahmebereich zur Aufnahme der die Verglasungsebene A definierenden Verglasung (10) bilden.

3. Rahmen nach einem der Ansprüche 1 bis 2, **dadurch gekennzeichnet, dass** die Dichtung (12) als Verglasungs- oder Anschlagdichtung ausgebildet ist und den Überschlag (9) der Rahmenprofile (1) - im Querschnitt betrachtet - in Richtung auf die Verglasungsebene A überragt.

4. Rahmen nach einem der Ansprüche 1 bis 3, **dadurch gekennzeichnet, dass** der - im Querschnitt betrachtet - zur Verglasungsebene A geneigte obere Sichtflächenbereich (11) des Überschlags (9) der Rahmenprofile (1) im Winkel α von 95° bis 175° zur Verglasungsebene A, gestuft oder abgerundet verläuft.

5. Rahmen nach einem der Ansprüche 1 bis 4, **dadurch gekennzeichnet, dass** die Enden der Überdeckungsbereiche (15) der Vorsatzprofile (6) die Dichtung (12) berühren.

6. Rahmen nach einem der Ansprüche 1 bis 5, **dadurch gekennzeichnet, dass** die Vorsatzprofile (6) aus metallischen Werkstoffen, insbesondere aus Aluminium bestehen.

7. Rahmen nach einem der Ansprüche 1 bis 6, **dadurch gekennzeichnet, dass** der Überdeckungsbereich (15) der Vorsatzprofile (6) auf ihrer Innenseite (14) an dem zur Verglasungsebene weisenden Ende im Winkel β <90° zur Verglasungsebene A verläuft.

8. Rahmen nach einem der Ansprüche 1 bis 7, **dadurch gekennzeichnet, dass** die Befestigungsmittel (17) eine in einer Halterung (18) eingesetzte Schraubenfeder (19) umfassen.

9. Rahmen nach einem der Ansprüche 1 bis 7, **dadurch gekennzeichnet, dass** die Befestigungsmittel (17') aus weichelastischem Material bestehen.

10. Rahmen nach einem der Ansprüche 1 bis 7, **dadurch gekennzeichnet, dass** die Befestigungsmittel (17") aus Metall und/oder Kunststoff geformt und einen blattförmigen Federbereich (20) und einen Befestigungsbereich (21) umfassen.

11. Rahmen nach einem der Ansprüche 1 bis 10, **dadurch gekennzeichnet, dass** die Dichtung (12) mit den Rahmenprofilen (1) coextrudiert oder im PCE-Verfahren anextrudiert ist.

12. Rahmen nach einem der Ansprüche 1 bis 11, **dadurch gekennzeichnet, dass** die Dichtung (12) den Überschlag (9) des Rahmenprofils (1) - im Querschnitt betrachtet in Richtung parallel zur Verglasungsebene A - überragt.

13. System zur Herstellung eines Rahmens (2) für ein Fenster (4) oder eine Tür mit einer Vorsatzschale (5) nach einem der Ansprüche 1 bis 12, umfassend Rahmenprofile (1) und Vorsatzprofile (6), wobei
- die aus Hart-PVC (PVC-U) extrudierten Rahmenprofile (1) eine Außensichtfläche (7), einen Falzbereich (8) und einen äußeren, den Falzbereich (8) begrenzenden Überschlag (9) aufweisen;
- der Überschlag (9) der Rahmenprofile (1) einen zur Verglasungsebene A geneigten oberen Sichtflächenbereich (11) sowie eine Dichtung (12) aufweist;
- die Vorsatzprofile (6) eine Außensichtfläche (13) und eine Innenseite (14) aufweisen,
- die Vorsatzprofile (6) auf ihren Innenseiten (14) eine Hinterschneidung (16) aufweisen,
**gekennzeichnet durch** Bohrungen (22) auf den oberen, zur Verglasungsebene A geneigten Sichtflächenbereichen (11) der Überschläge (9) der Rahmenprofile (1), in die elastisch verformbare Befestigungsmittel (17,17',17") einsetzbar sind, die bei montierten Vorsatzprofilen (6) hinter die Hinterschneidungen (15) der Vorsatzprofile (6) ragen und damit eine formschlüssige Befestigung der Vorsatzprofile (6) auf den Rahmenprofilen (1) bewirken.

14. System zur Herstellung eines Rahmens (2) für ein Fenster (4) oder eine Tür nach Anspruch 13, **gekennzeichnet durch** eines oder mehrere der Merkmale der Ansprüche 2 bis 12.

## Claims

1. Frame (2) which is assembled from frame profiles (1), for a window (4) or a door, having a facing shell (5) composed of facing profiles (6), wherein
- the window (4) or the door is designed to receive a glazing unit (10) defining a glazing plane A,
- the frame profiles (1) are extruded from hard PVC (PVC-U) and are welded together in the mitre region to form the frame (2),
- the frame profiles (1) have an outer visible surface (7), a rebate region (8) and an outer overlap (9) which delimits the rebate region (8) ;
- the overlap (9) of the frame profiles (1) has - as viewed in cross section - an upper visible surface region (11) inclined with respect to the glazing plane A, and a seal (12);
- the facing profiles (6) have an outer visible surface (13) and an inner side (14),
- in the mounted state, the facing profiles at least partially cover the outer visible surfaces (7) of the frame profiles (1) and completely cover the upper visible surface regions (11) which are inclined with respect to the glazing plane A,
- the facing profiles (6) have an undercut (16) on their inner sides (14),
**characterized by** bores (22) on the upper visible surface regions (11) of the overlaps (9) of the frame profiles (1), into which bores there are inserted deformable fastening means (17, 17', 17") which, with the facing profiles (6) mounted, project behind the undercuts (16) of the facing profiles (6) and cause the facing profiles (6) to be fastened to the frame profiles (1) in a form-fitting manner.

2. Frame according to Claim 1, **characterized in that** the rebate regions (8) of the frame profiles (1) form a peripheral receiving region for receiving the glazing unit (10) defining the glazing plane A.

3. Frame according to either of Claims 1 and 2, **characterized in that** the seal (12) takes the form of a glazing seal or abutment seal and - as viewed in cross section - projects beyond the overlap (9) of the frame profiles (1) in the direction of the glazing plane A.

4. Frame according to one of Claims 1 to 3, **characterized in that** the upper visible surface region (11) of the overlap (9) of the frame profiles (1), said region - as viewed in cross section - being inclined with respect to the glazing plane A, runs at an angle α of 95° to 175° to the glazing plane A in a stepped or rounded manner.

5. Frame according to one of Claims 1 to 4, **characterized in that** the ends of the covering regions (15) of the facing profiles (6) contact the seal (12).

6. Frame according to one of Claims 1 to 5, **characterized in that** the facing profiles (6) consist of metallic materials, in particular of aluminium.

7. Frame according to one of Claims 1 to 6, **characterized in that** the covering region (15) of the facing profiles (6), on their inner side (14) at the end pointing towards the glazing plane, runs at an angle β < 90° to the glazing plane A.

8. Frame according to one of Claims 1 to 7, **characterized in that** the fastening means (17) comprise a helical spring (19) which is inserted into a holder (18).

9. Frame according to one of Claims 1 to 7, **characterized in that** the fastening means (17') consist of soft elastic material.

10. Frame according to one of Claims 1 to 7, **characterized in that** the fastening means (17") are formed from metal and/or plastic and comprise a leaf-like spring region (20) and a fastening region (21).

11. Frame according to one of Claims 1 to 10, **characterized in that** the seal (12) is coextruded with the frame profiles (1) or is extruded on by the PCE method.

12. Frame according to one of Claims 1 to 11, **characterized in that** - as viewed in cross section in a direction parallel to the glazing plane A - the seal (12) projects beyond the overlap (9) of the frame profile (1).

13. System for producing a frame (2) for a window (4) or a door having a facing shell (5) according to one of Claims 1 to 12, comprising frame profiles (1) and facing profiles (6), wherein
- the frame profiles (1) extruded from hard PVC (PVC-U) have an outer visible surface (7), a rebate region (8) and an outer overlap (9) which delimits the rebate region (8);
- the overlap (9) of the frame profiles (1) has an upper visible surface region (11) which is inclined with respect to the glazing plane A and a seal (12);
- the facing profiles (6) have an outer visible surface (13) and an inner side (14),
- the facing profiles (6) have an undercut (16) on their inner sides (14),
**characterized by** bores (22) on the upper visible surface regions (11), which are inclined with respect to the glazing plane A, of the overlaps (9) of the frame profiles (1), into which bores there are inserted elastically deformable fastening means (17, 17', 17") which, with the facing profiles (6) mounted, project behind the undercuts (15) of the facing profiles (6) and thus cause the facing profiles (6) to be fastened to the frame profiles (1) in a form-fitting manner.

14. System for producing a frame (2) for a window (4) or a door according to Claim 13, **characterized by** one or more of the features of Claims 1 to 12.

## Revendications

1. Cadre (2) assemblé à partir de profilés de cadre (1), destiné à une fenêtre (4) ou une porte, comprenant un panneau de parement (5) en profilés de parement (6), dans lequel
- la fenêtre (4) ou la porte est aménagée pour recevoir un vitrage (10) définissant un plan de vitrage A,
- les profilés de cadre (1) en PVC rigide (PVC-U) sont extrudés et soudés les uns aux autres dans la zone d'onglet pour former le cadre (2),
- les profilés de cadre (1) présentent une surface apparente extérieure (7), une zone de feuillure (8) et un recouvrement extérieur (9) limitant la zone de feuillure (8) ;
- le recouvrement (9) des profilés de cadre (1), vu en section transversale, présente une zone de surface apparente supérieure (11) inclinée par rapport au plan de vitrage A, ainsi qu'un joint (12) ;
- les profilés de parement (6) présentent une surface apparente extérieure (13) et une face intérieure (14),
- les profilés de parement, à l'état monté, couvrent au moins en partie les surfaces apparentes extérieures (7) des profilés de cadre (1) et couvrent complètement les zones de surfaces apparentes supérieures (11) inclinées par rapport au plan de vitrage A,
- les profilés de parement (6) présentent une contre-dépouille (16) sur leurs faces intérieures (14),
**caractérisé par** des alésages (22) sur les zones de surfaces apparentes (11) des recouvrements (9) des profilés de cadre (1), dans lesquels sont insérés des moyens de fixation déformables (17, 17', 17") qui font saillie derrière les contre-dépouilles (16) des profilés de parement lorsque les profilés de parement (6) sont assemblés, et créent ainsi une fixation par complémentarité de forme des profilés de parement (6) sur les profilés de cadre (1).

2. Cadre selon la revendication 1, **caractérisé en ce que** les zones de feuillure (8) des profilés de cadre (1) constituent une zone de réception périphérique pour recevoir le vitrage (10) définissant le plan de vitrage A.

3. Cadre selon l'une quelconque des revendications 1 à 2, **caractérisé en ce que** le joint (12) est réalisé sous la forme d'un joint de vitrage ou de butée, et vu en section transversale, dépasse du recouvrement (9) des profilés de cadre (1) en direction du plan de vitrage A.

4. Cadre selon l'une quelconque des revendications 1 à 3, **caractérisé en ce que** la zone de surface apparente supérieure (11) inclinée par rapport au plan de vitrage A, vue en section transversale, du recouvrement (9) des profilés de cadre (1) s'étend de manière échelonnée ou arrondie selon un angle α de 95° à 175° par rapport au plan de vitrage A.

5. Cadre selon l'une quelconque des revendications 1 à 4, **caractérisé en ce que** les extrémités des zones de chevauchement (15) des profilés de parement (6) entrent en contact avec le joint (12).

6. Cadre selon l'une quelconque des revendications 1 à 5, **caractérisé en ce que** les profilés de parement (6) sont composés de matériaux métalliques, en particulier d'aluminium.

7. Cadre selon l'une quelconque des revendications 1 à 6, **caractérisé en ce que** la zone de chevauchement (15) des profilés de parement (6) s'étend sur sa face intérieure (14) à l'extrémité orientée vers le plan de vitrage selon l'angle β < 90° par rapport au plan de vitrage A.

8. Cadre selon l'une quelconque des revendications 1 à 7, **caractérisé en ce que** les moyens de fixation (17) comprennent un ressort hélicoïdal (19) inséré dans un support (18).

9. Cadre selon l'une quelconque des revendications 1 à 7, **caractérisé en ce que** les moyens de fixation (17') sont composés d'un matériau élastique souple.

10. Cadre selon l'une quelconque des revendications 1 à 7, **caractérisé en ce que** les moyens de fixation (17") sont formés en métal et/ou en matière synthétique et comprennent une zone de ressort en forme de feuille (20) et une zone de fixation (21).

11. Cadre selon l'une quelconque des revendications 1 à 10, **caractérisé en ce que** le joint (12) est co-extrudé avec les profilés de cadre (1) ou ajouté par extrusion selon un procédé PCE.

12. Cadre selon l'une quelconque des revendications 1 à 11, **caractérisé en ce que** le joint (12) dépasse du recouvrement (9) du profilé d'encadrement (1), vu en section transversale, dans la direction parallèle au plan de vitrage A.

13. Système de fabrication d'un cadre (2), destiné à une fenêtre (4) ou à une porte, doté d'un panneau de parement (5) selon l'une quelconque des revendications 1 à 12, comprenant des profilés de cadre (1) et des profilés de parement (6), dans lequel
- les profilés de cadre (1) extrudés en PVC rigide (PVC-U) présentent une surface apparente extérieure (7), une zone de feuillure (8) et un recouvrement extérieur (9) limitant la zone de feuillure (8) ;
- le recouvrement (9) des profilés de cadre (1) présente une zone de surface apparente supérieure (11) inclinée par rapport au plan de vitrage A ainsi qu'un joint (12) ;
- les profilés de parement (6) présentent une surface apparente extérieure (13) et une surface intérieure (14),
- les profilés de parement (6) présentent une contre-dépouille (16) sur leurs faces intérieures (14),
**caractérisé par** des alésages (22) sur les zones de surfaces apparentes supérieures (11) inclinées par rapport au plan de vitrage A des recouvrements (9) des profilés de cadre (1), dans lesquels des moyens de fixation (17, 17', 17") élastiquement déformables peuvent être insérés qui font saillie derrière les contre-dépouilles (15) des profilés de parement (6) lorsque les profilés de parement (6) sont assemblés et créent ainsi une fixation par complémentarité de forme des profilés de parement (6) sur les profilés de cadre (1) .

14. Système de fabrication d'un cadre (2) destiné à une fenêtre (4) ou à une porte selon la revendication 13, **caractérisé par** une ou plusieurs des particularités des revendications 2 à 12.
